# EUROPÄISCHE PATENTSCHRIFT

(11) **EP 0 394 733 B1**
(45) Veröffentlichungstag und Bekanntmachung des Hinweises auf die Patenterteilung: **19.01.1994**
(21) Anmeldenummer: 90106756.1
(22) Anmeldetag: 09.04.1990
(51) Int. Cl.: A47C 20/04

(54) **Kopf- oder Fusssteller für verschwenkbare Rahmenteile**
Head or foot support positioning device
Dispositif de positionnement pour un support de tête ou de pied

(30) Priorität: 26.04.1989 DE 3913821
(43) Veröffentlichungstag der Anmeldung: 31.10.1990
(73) Patentinhaber: LANZ INDUSTRIE-TECHNIK AG, CH-4855 Wolfwil (CH)
(72) Erfinder: Ehrenberg, Kurt, CH-6914 Carona (CH)
(74) Vertreter: Meier, Robert, Dipl.-Ing.

(56) Entgegenhaltungen:
- EP-A- 0 291 840
- CH-A- 569 455
- CH-A- 585 540

## Beschreibung

Die Erfindung bezieht sich auf einen in einer oberen Position reversierbaren Kopf- oder Fußsteller mit mehreren Stufenrastungen für verschwenkbare Rahmenteile wie beispielsweise Matratzenrahmen, bestehend aus einer/U-förmigen Zahnschiene, deren Anlenkende auf ein am Holz- oder Stahlrohrrahmen befestigtes unteres Befestigungselement aus zwei Winkeln lösbar aufsteckbar ist, einem einstückigen, zum Teil U-formähnlichen Träger mit zwei Anlenkstreben, deren elastische Anlenkenden mit nach außen ragenden Lagerzapfen in ein oberes Befestigungselement aus zwei Winkeln mit Drehöffnungen einklemmbar sind, einem Schwenkgelenk zum Verbinden des Gelenkendes der Zahnschiene mit dem Gelenkende des Trägers und einer am Träger angelenkten Stützstrebe, deren Rastende in den einzelnen Raststufen mit der jeweiligen Rastzahnung zusammenwirkt, und mit einem Schieber als Steuerelement zur rastfreien Rückführung des Kopf- oder Fußstellers in seine Ausgangslage.

Bisher wurde in den meisten Fällen der Kopf- oder Fußsteller vor der Fertigstellung des Rahmens mittels eines Befestigungselementes, das fest mit dem entsprechenden Rahmenteil vernietet oder verschweißt wurde, mit diesem Rahmenteil verbunden. Dies hatte zur Folge, daß der Kopf- oder Fußsteller die Produktionsstraße für die Montage des Rahmens mit durchlaufen mußte, was Nachteile mit sich brachte. Es war nicht üblich, die Befestigungselemente und die Anlenkenden des Kopf- oder Fußstellers so auszubilden, daß die Befestigungselemente zwar vor der Rahmenmontage fest mit dem entsprechenden Rahmenteil verbunden und nach Durchlaufen der Montagestraße mit dem Kopf- oder Fußsteller kombiniert werden konnten.

Um die Herstellung und die Endmontage von Matratzenrahmen zu erleichtern ist es zwar bekannt geworden, Befestigungselemente so auszubilden, daß sie vor der Rahmenmontage mit dem entsprechenden Teil des Holz- oder Stahlrohrrahmens fest verbunden und anschließend mit einem Kopf- oder Fußsteller kombiniert werden konnten. Zwar wurde dadurch vermieden, daß die Kopf- oder Fußsteller die Montagestraße für den Rahmen mit durchlaufen mußten, jedoch wurden dadurch Nachteile in Kauf genommen.

In einem bekannt gewordenen Fall (vgl. Katalog der Lanz Industrie-Technik AG, Murgenthal / Schweiz für Liegemöbelbeschläge) bestand eine obere Befestigungsplatte für einen Kopf- bzw. Fußsteller aus zwei Winkeln und einer Bodenplatte, welche am beweglichen Rahmenteil befestigt wurde. Die entsprechenden Anlenkenden des Trägers des Kopf- bzw. Fußstellers wiesen Drehzapfen auf, die infolge der elastischen Ausbildung der Anlenkenden leicht in die Drehöffnungen der Winkel der Befestigungsplatte eingefügt werden konnten.

Die unteren Befestigungsplatten zum Einhängen der Zahnstangen wiesen im Abstand vom Rahmenteil angeordnete flache Schwenkstücke auf, die nur einseitig mit der unteren Befestigungsplatte verbunden waren. Auf das freie Ende des Schwenkstückes konnten die entsprechenden Schwenköffnungen an den Anlenkenden der Zahnschienen seitlich aufgeschoben werden.

Derartige Befestigungsplatten zum Anlenken der Kopf- und Fußsteller am Matratzenrahmen bzw. an den beweglichen Rahmenteilen sind verbesserungsbedürftig. Die unteren Befestigungsplatten für die Zahnschienen sind bei einem vertretbaren Material und Befestigungsaufwand anfällig gegen die ständig auf die Schwenkstücke ausgeübten Biegemomente. Die unteren Befestigungsplatten neigten dazu, sich im Laufe der Zeit zu lockern bzw. zu verbiegen, so daß eine ordnungsgemäße Anlenkung der Zahnschienen an den Matratzenrahmen auf Dauer gestört wurde.

Auch die nachträgliche Anbringung des Trägers an den bekannten oberen Befestigungsplatten waren problematisch, da die Anlenkenden der Träger elastisch, d.h. instabil waren, um die Montage von Hand im Akkord nicht zu beeinträchtigen. Die Anlenkenden für die Drehzapfen mußten von Hand leicht zusammendrückbar sein, um die Drehzapfen zwischen die Winkel der oberen Befestigungsplatten einführen zu können. Infolge der aufgezeigten Mängel der unteren und oberen Befestigungsplatten konnte eine stabile Verbindung zwischen den Befestigungsplatten und den Kopf- oder Fußstellern auf Dauer nicht sichergestellt werden.

Bekanntgeworden ist schließlich auch ein Kopf- oder Fußsteiler mit mehreren Stufenrastungen nach dem Oberbegriff des unabhängigen Anspruches 1, bei dem das untere Befestigungselement zwei Winkel aufweist und das obere Befestigungselement aus zwei Winkeln mit Drehöffnungen besteht, wobei die elastischen Anlenkenden des Trägers nach außen ragende lagerzapfen aufweisen (EP-A-0 291 840).

Dem gegenüber liegt der vorliegenden Erfindung die Aufgabe zugrunde, nicht nur die Stabilität eines Kopf- und Fußstellers der eingangs geschilderten Art zu verbessern, sondern darüber hinaus auch die Sicherheit und die Steifigkeit seiner Anlendungen die den Matratzenrahmen bzw. den beweglichen Rahmenteil bei knappstem Materialeinsatz zu verbessern.

Es wurde gefunden, daß sich dieses in einfacher Weise dadurch lösen läßt, daß das untere Befestigungselement ein zwischen den zwei Winkeln angeordnetes flaches Schwenkstück und die Schenkel des Anlenkendes der U-förmigen Zahnschiene mit einem Schlitz versehene Anlenköffnungen einschließen, daß die Anlenkstreben des Trägers L-förmig nach innen umgebogene obere Versteifungskanten und die Winkel des oberen Anschlußelementes Schlupfkanäle zu den Drehöffnungen für die nach außen ragenden Lagerzapfen an den Anlenkenden des Trägers aufweisen, und daß der Schieber innerhalb der U-förmigen Zahnschiene in Längssicken geführt ist, die zugleich Versteifungssicken für die Zahnschiene sind.

Die Zahnschiene und der Träger der Kopf- bzw. Fußsteller nach der Erfindung sind in sich bei relativ dünnem Blech in jeder Richtung belastungssteif. Darüber hinaus hält das erfindungsgemäß ausgebildete untere Befestigungselement hohe Dauerbelastung aus. Das flache Schwenkstück ist sicher zwischen den beiden Winkeln des Befestigungselementes angebracht, die ihrerseits fest mit dem Rahmen verbunden sind. Um eine einfache Verbindung der Zahnschiene mit dem Schwenkstück zu ermöglichen, weisen die Anlenköffnungen der Zahnschiene Schlitze auf, die so gerichtet sind, daß die Zahnschiene bequem auf ihr unteres Befestigungselement aufgesteckt werden kann.

Die bisher störende Seitenstabilität der Anlenkstreben des Trägers wird sicher dadurch verhindert, daß deren obere Kanten L-förmig nach innen umgebogene Versteifungskanten aufweisen. Diese erhöhen die Steifigkeit des Trägers beträchtlich. Um gleichwohl die Anlenkenden der so ausgebildeten Anlenkstreben mit den Winkeln des oberen Anschlußelementes verbinden zu können, sind in diesen Schlupfkanäle zu den Drehöffnungen vorgesehen, durch die die Lagerzapfen an den Trägern geschoben werden. Hierbei brauchen die Anlenkstreben des Trägers nicht von Hand aufeinander zugeschoben werden, was eine Arbeitserleichterung bedeutet. Das Einführen der Lagerzapfen durch die Schlupfkanäle läßt sich einfach und ohne besonderen Fingerkraftaufwand bewerkstelligen. Die Schlupfkanäle können auch außen und die Lagerzapfen innen angeordnet sein.

In weiterer Ausbildung der Erfindung ist der Schieber als Steuerelement zur rastfreien Rückführung innerhalb der U-förmigen Zahnschiene angeordnet. Er wird dabei in nach außen weisende Längssicken geführt, die zugleich Versteifungssicken für die Zahnschiene sind.

Durch das Zusammenwirken der im Anspruch 1 gekennzeichneten Merkmale ergeben sich sowohl hinsichtlich des Materialverbrauches bei der Herstellung der Kopf- bzw. Fußsteller als auch hinsichtlich der Stabilität seiner Anlenkungen an die Rahmenteile besondere Vorteile. Es wird in einfacher Weise die Fließbandherstellungsmöglichkeit für die Rahmen bzw. Rahmenteile verbessert und zugleich das Zusammenfügen der Rahmenteile mit den Kopf- oder Fußstellern nach der Fertigstellung der Rahmen erleichtert. Zugleich ergibt sich ein besonderer Vorteil dadurch, daß die Verbindungen zwischen den Zahnschienen bzw. den Trägern und den neuen Befestigungselementen eine große Dauerstandfestigkeit bei geringer Abnutzung aufweisen. Im Bedarfsfall lassen sich die Teile des Kopf- oder Fußstellers auch leicht wieder von den Befestigungselementen demontieren.

Weitere Merkmale und Einzelheiten der Erfindung ergeben sich aus den Unteransprüchen 2 bis 6.

Durch die Ausbildung der Zahnschiene gemäß Anspruch 2 in Verbindung mit den in ihren Schenkeln angeordneten Längssicken wird eine außerordentliche Steifigkeit der Zahnschienen sichergestellt. Diese Steifigkeit wird noch durch die im Anspruch 5 gekennzeichneten Maßnahmen erhöht.

Gleiches gilt für die Maßnahmen gemäß Anspruch 6 für die Ausbildung des Trägers.

Die jeweils mit Winkeln versehenen oberen und unteren Befestigungselemente können mittels Einloch-, Mehrloch- bzw. U-Profile am Rahmen bzw. an den Rahmenteilen befestigt werden, unabhängig davon, ob Rahmen- bzw. Rahmenteile aus Holz oder Metallrohren verwendet werden.

Durch die im Anspruch 4 gekennzeichenten Maßnahmen wird am Ende des Verformungsprozesses bei der Herstellung des Trägers eine Anpassung an die Form-Zahnschiene erreicht.

Nachfolgend werden Ausführungsbeispiele der Erfindung anhand der Zeichnung erläutert.

Es zeigt:
Fig. 1 a), b), c) eine Gesamtdarstellung des Kopf- oder Fußstellers,
Fig. 2 a), b), c) Einzelheiten der Zahnschiene,
Fig. 3 a), b), c) Einzelheiten des Trägers,
Fig. 4 a) bis f) Variationen des oberen Befestigungselementes und
Fig. 5 a) bis f) Variationen über das untere Befestigungselement.

Bei der nachfolgenden Beschreibung von Ausführungsbeispielen wird gleichzeitig auf alle Figuren Bezug genommen.

In den Fig. 1 a), 1 b) und 1 c) ist eine Gesamtansicht eines in einer oberen Position reversierbaren Kopf- oder Fußstellers mit mehreren Stufenrastungen für verschwenkbare Rahmenteile wie beispielsweise Matratzenrahmen dargestellt. Der Kopf- oder Fußsteller 1 kann einen verschwenkbaren Rahmenteil 2 aus Holz oder Metallrohr 3 mit einem Matratzenrahmen 4 oder Metallrohr 5 verbinden.

Der Kopf- oder Fußsteller 1 besteht aus einer Zahnschiene 6, die im bevorzugten Ausführungsbeispiel U-förmig ausgebildet ist und einen Schenkel 7 mit einer oberen Längskante 8 und darin angeordneten Rastzähnen 9 sowie einem Schenkel 14 mit einer oberen Längskante 15 und darin vorgesehenen Rastzähnen 16 besteht.

Beide Schenkel 7 bzw. 14 weisen Anlenkenden 10 bzw. 17 auf, in denen Anlenköffnungen 11 bzw. 18 mit je einem Schlitz 12 bzw. 19 angeordnet sind.

Die Schenkel 7 und 14 weisen je eine Längssicke 13 bzw. 20 auf und sind durch einen Boden 21 miteinander verbunden, in welchem ein Längsschlitz 22 mit Versteifungskanten 23 oder eine Längssicke vorgesehen ist. Beides dient zur Versteifung der U-förmigen Zahnschiene 6.

Die Zahnschiene 6 weist weiterhin ein Gelenkende 25 auf, welches den einen Teil eines Schwenkgelenkes 56 bildet, durch das über einen nicht dargestellten Schwenkstift das Gelenkende 45 eines Trägers 43 angeschlossen ist. Der Träger 43 besteht aus einem im wesentlichen U-förmigen Teil 44, an dem zwei Anlenkstreben 46 und 50 angeschlossen sind. Jede Anlenkstrebe 46 bzw. 50 weist eine nach innen umgebogene Versteifungskante 47 bzw. 51 auf. Die Anlenkstreben 46 und 50 enden in Anlenkenden 48 und 52 mit je einem Lagerzapfen 49 und 53. In den Anlenkstreben 46 und 50 sind Versteifungssicken 54 und im Boden des U-förmigen Teils des Trägers eine Versteifungssicke 55 vorgesehen.

Zwischen der Zahnschiene 6 und dem Träger 43 ist eine Stützstrebe 57 mit einem Rastende 58 vorgesehen, welches mit einem Schieber 59 in Wirkverbindung steht. Das Rastende 58 der Stützstrebe 57 rastet in den Raststellungen des Kopf- oder Fußstellers in den entsprechenden Rastzähnen 9 und 16 ein. Der Schieber 59 ist in an sich bekannter Weise so ausgebildet, daß beim Rückführen des Kopf- oder Fußstellers in seiner Ruhelage eine freie Bewegung des Rastendes 58 oberhalb der Rastzähne 9 und 16 erfolgen können. Der Schieber 59 wird von den oberen Längskanten 8 und 15 umschlossen. Der Schieber 59 ist, wie dieses vor allem die Fig. 1 c) erkennen läßt, auch in den Versteifungssicken 13 und 20 der Zahnschiene 6 geführt, die dieser eine zusätzliche Versteifung geben.

Die Fig. 4 a) bis f) zeigen verschiedene Ausbildungsformen von unteren Befestigungselementen 27 für die Zahnschiene 6 am Matratzenrahmen 4 bzw. 5. Das untere Befestigungselement 27 besteht in seiner Grundstruktur aus zwei Winkeln 28 und 29, die durch ein flaches Schwenkstück 30 miteinander verbunden sind. Die Fig. 4 c) bis f) zeigen, wie diese Grundstruktur des unteren Befestigungselementes 27 an den Matratzenrahmen 4 bzw. 5 befestigt werden kann. Dieses kann im einfachsten Fall durch ein Zweilochprofil 31 erfolgen, an welchem die beiden Winkel 28 bzw. 29 befestigt sind.

Die Befestigung der Winkel 28 bzw. 29 am Matratzenrahmen 4 bzw. 5 kann auch durch Mehrlochprofile 32 erfolgen.

Ohne am Kern der Erfindung etwas zu ändern, sind auch andere Befestigungsarten der unteren Befestigungselemente 27 am Matratzenrahmen 4 bzw. 5 möglich. Gemäß Fig. 4 c) werden die Winkel 28 bzw. 29 mittels nicht bezeichneter Abwinklungen am Metall-Matratzenrahmen 5 angeklebt, angelötet oder angeschweißt. In den Fällen, in denen die unteren Befestigungselemente 7 mit Holzrahmen 4 zu verbinden sind, werden Schraubverbindungen bevorzugt.

Fig. 5 a) bis f) zeigen Ausführungsbeispiele von oberen Befestigungselementen 35, die ebenfalls aus Winkeln 36 und 37 bestehen, in welchen Drehöffnungen 38 vorgesehen sind. Wesentlich ist, daß bei hinreichender Steifigkeit der oberen Befestigungselemente 35 zu den Drehöffnungen 38 hin Schlupfkanäle 39 führen, durch welche sich die Lagerzapfen 49 und 53 an den Anlenkenden 48 und 52 der Anlenkstreben 46 und 50 hindurchbewegen. Diese Schlupfkanäle 39 erleichtern das Verbinden des Trägers mit dem jeweils zugehörigen oberen Befestigungselement 35, zumal die Anlenkstreben 46 und 50 durch ihre nach innen umgebogenen Versteifungskanten 47 und 51 eine nicht unbeträchtliche Eigensteifigkeit aufweisen.Ohne am Kern der Erfindung etwas zu ändern, können die Schlupfkanäle 39 auch von "außen" nach "innen" verlaufen.

Die oberen Befestigungselemente 35 mit ihren Winkeln 36 und 37 können vermittels Einlochprofilen 40 (Fig. 5 d), Fig. 5 e)) Mehrlochprofilen 41 (Fig. 5 b) und Fig. 5 f)) sowie U-Profilen 42 (Fig. 5 c) und 5 d)) an einem verschwenkbaren Rahmenteil 2 bzw. 3 angelenkt werden.

Die Fig. 1 und 3 lassen erkennen, daß das Gelenkende 45 des Trägers 43 zum Schwenkgelenk 56 hin auf das Gelenkende 25 der Zahnschiene 6 zu umgebogen ist. Dieses erfolgt am Schluß der Herstellungsarbeitsgänge des Trägers, dessen Grundkontur zunächst aus einer Platine ausgestanzt und dann schrittweise zu seiner in Fig. 3 b) strichpunktiert dargestellten Form gebogen wird, Erst wenn die Verformung bis dahin beendet ist, wird in einem letzten Arbeitsgang das Gelenkende 45 gemäß Fig. 3 b) "nach unten" gebogen. Im Arbeitsgang der Herstellung des Trägers 43 werden auch seine Anlenkstreben 46 und 50 - wie dieses die Fig. 3 a) zeigt - in die strichpunktierte Stellung nach außen gebogen, um im oberen Befestigungselement 35 eine genügend große Vorspannung zu haben.

Mit der Erfindung ist es möglich, die Kopf- bzw. Fußsteller 1 nach Fertigstellung des Rahmens in die an diesem angebrachten unteren Befestigungselementen 27 und oberen Befestigungselementen 36 einzufügen. Hierbei werden die Schlitze 12 und 19 in den Anlenköffnungen 11 und 18 auf die flachen Schwenkstücke 30 der unteren Befestigungselemente 27 gesteckt. Diese Schwenkverbindung zwischen den unteren Befestigungselementen 27 und der Zahnschiene 6 ist wegen der Winkel 36 und 37 und ihrer Befestigung am Matratzenrahmen auch bei Dauerbelastung sicher. Die Richtung der Schlitze 12 und 19 ist dabei so gewählt, daß bei der normalen Lagen der Zahnschiene ein Auseinanderfallen dieser Steckverbindungen unmöglich ist.

Ebenso sicher ist die Steckverbindung zwischen den Lagerzapfen 49 und 51 an den Anlenkenden 48 und 52 der Anlenkstreben 46 und 50 des Trägers 43. Ohne die Versteifungskanten 47 und 51 würde zwar die manuelle Handhabung beim Einführen der Lagerzapfen 49 und 53 in die Drehöffnungen 38 der oberen Befestigungselemente 35 einfacher sein, jedoch würde darunter die Steifigkeit der Kopf- oder Fußsteller 1 erheblich leiden. Durch die Schlupfkanäle 39 zu den Drehöffnungen wird bei beträchtlicher Steifigkeit des Trägers 43 infolge der Versteifungskanten 47 und 51 eine einfache Verbindung des Träger mit seinem oberen Befestigungselement 35 ermöglicht.

### Liste der verwendeten Bezeichnungen

- 1: Kopf- oder Fußsteller
- 2: verschwenkbarer Rahmenteil aus Holz
- 3: verschwenkbarer Rahmenteil aus Metallrohr
- 4: Matratzenrahmen aus Holz
- 5: Matratzenrahmen aus Metallrohr
- 6: Zahnschiene
- 7: Schenkel
- 8: obere Längskante
- 9: Rastzahn
- 10: Anlenkende
- 11: Anlenköffnung
- 12: Schlitz
- 13: Längssicke
- 14: Schenkel
- 15: obere Längskante
- 16: Rastzahn
- 17: Anlenkende
- 18: Anlenköffnung
- 19: Schlitz
- 20: Längssicke
- 21: Boden
- 22: Längsschlitz
- 23: Versteifungskante
- 24:
- 25: Gelenkende
- 26:
- 27: unteres Befestigungselement
- 28: Winkel
- 29: Winkel
- 30: flaches Schwenkstück
- 31: Zweilochprofil
- 32: Mehrlochprofil
- 33:
- 34:
- 35: oberes Befestigungselement
- 36: Winkel
- 37: Winkel
- 38: Drehöffnung
- 39: Schlupfkanal
- 40: Einlochprofil
- 41: Mehrlochprofil
- 42: U-Profil
- 43: Träger
- 44: U-förmiger Teil
- 45: Gelenkende
- 46: Anlenkstrebe
- 47: Versteifungskante
- 48: Anlenkende
- 49: Lagerzapfen
- 50: Anlenkstrebe
- 51: Versteifungskante
- 52: Anlenkende
- 53: Lagerzapfen
- 54: Versteifungssicke im Schenkel
- 55: Versteifungssicke im Boden
- 56: Schwenkgelenk
- 57: Stützstrebe
- 58: Rastende
- 59: Schieber

## Patentansprüche

1. In einer oberen Position reversierbarer Kopf- oder Fußsteller (1) mit mehreren Stufenrastungen für verschwenkbare Rahmenteile wie beispielsweise Matratzenrahmen (4, 5), bestehend aus einer U-förmigen Zahnschiene (15), deren Anlenkende auf ein am Holz- oder Metallrohrrahmen (4, 5) befestigtes unteres Befestigungselement (27) aus zwei Winkeln (28, 29) lösbar aufsteckbar ist, einem einstückigen, zum Teil U-formähnlichen Träger (43, 44) mit zwei Anlenkstreben (46, 50), deren elastische Anlenkenden (48, 52) mit nach außen ragenden Lagerzapfen (49, 53) in ein oberes Befestigungselement (35) aus zwei Winkeln (36, 37) mit Drehöffnungen (38) einklemmbar sind, einem Schwenkgelenk (56) zum Verbinden des Gelenkendes (25) der Zahnschiene (15) mit dem Gelenkende (45) des Trägers (43) und einer am Träger (43) angelenkten Stützstrebe (57), deren Rastende (58) in den einzelnen Raststufen mit den jeweiligen Rastzähnen (16) zusammenwirkt, und mit einem Schieber (59) als Steuerelement zur Rastfreien Rückführung des Kopf- oder Fußstellers (1) in seine Ausgangslage,
dadurch gekennzeichnet,
daß das untere Befestigungselement (27) ein zwischen den beiden Winkeln (28, 29) angeordnetes flaches Schwenkstück (30) und die Schenkel (7, 14) der Anlenkenden (10, 17) der U-förmigen Zahnschiene (6) mit einem Schlitz (12, 19) versehene Anlenköffnungen (11, 18) einschließen, daß die Anlenkstreben (46, 50) des Trägers (43) L-förmig nach innen umgebogene obere Versteifungskanten (47, 51) und die Winkel (36, 37) des oberen Befestigungselementes (35) Schlupfkanäle (39) zu den Drehöffnungen (38) für die nach außen ragenden Lagerzapfen (49, 53) an den Anlenkenden (48, 52) des Trägers (43) aufweisen, und daß der Schieber (59) innerhalb der U-förmigen Zahnschiene (6) in Längssicken (13, 20) geführt ist, die zugleich Versteifungssicken für die Zahnschiene (6) sind.

2. Kopf- oder Fußsteller nach Anspruch 1, dadurch gekennzeichnet, daß die Rastzähne (9, 16) an den oberen Längskanten (8, 15) der Schenkel (87, 14) der U-förmigen Zahnschiene (6) angeordnet sind, die das Steuerelement gleichzeitig von außen umschließen.

3. Kopf- oder Fußsteller nach den Ansprüchen 1 und 2, dadurch gekennzeichnet, daß die Winkel (28, 29; 36, 37) der unteren und oberen Befestigungselemente (27, 35) an Zweilochprofilen (31), Einlochprofilen (40), Mehrlochprofilen (32, 41) oder U-Profilen (42) zum Befestigen am Rahmen (2, 3, 4, 5) angeordnet sind.

4. Kopf- oder Fußsteller nach den Ansprüchen 1 bis 3, dadurch gekennzeichnet, daß das Gelenkende (45) des Trägers (43) zum Schwenkgelenk (56) hin auf das Gelenkende (25) der Zahnschiene (6) umgebogen ist.

5. Kopf- oder Fußsteller nach den Ansprüchen 1 bis 4, dadurch gekennzeichnet, daß am Boden (21) der U-förmigen Zahnschiene (6) ein Längsschlitz (22) mit Versteifungskanten (23) oder eine Längssicke vorgesehen ist.

6. Kopf- oder Fußsteller nach den Ansprüchen 1 bis 5, dadurch gekennzeichnet, daß in den Anlenkstreben (46, 50) und im Boden des U-förmigen Teiles (44) des Trägers (43) Versteifungssicken (54, 55) vorgesehen sind.

## Claims

1. A head or foot adjuster (1) reversible in an upper position with a plural number of locking steps for swivable frame parts such as a mattress frames (4,5), comprising a U-shaped toothed rail (15) the pivot end of which is capable of being detachably plugged on a bottom mounting element (27) of two angles (28,29) secured to the woodden or metal tube frame (4,5), further comprising an integral partly U-shaped carrier (43,44) having two pivot braces (46,50) the flexible pivot ends (48,52) of which with externally protruding trunnions (49,53) are adapted to be clamped into an upper mounting element (35) of two angles (36,37) provided with rotary openings (38), a swivel hinge (56) for connecting the hinge end (25) of the toothed rail (15) to the hinge end (45) of the carrier (43) and a supporting brace (57) hinged to the carrier (43) the arresting end (58) of which in the individual locking steps cooperates with the respective locking teeth (16), and comprising a slide (59) as a control element for restoring the head or foot adjuster (1) in a non-locking way to its initial position,
characterized in that the bottom mounting element (27) includes a flat swivel member (30) disposed between the two angles (28,29) and the legs (7,14) of the pivot ends (10,17) of the U-shaped toothed rail (6) include pivot openings (11,18) provided with a slot (12,19), that the pivot braces (46,50) of the carrier (43) comprise L-shaped inwardly bent upper reinforcing edges (47,51) and the angles (36,37) of the upper mounting element (35) comprise slip channels (39) to the rotary openings (38) for the outwardly protruding trunnions (49,53) provided on the pivot ends (48,52) of the carrier (43), and that the slide (59) within the U-shaped toothed rail (6) is guided in elongated corrugations (13,20) which at the same time are reinforcing corrugations for the toothed rail (6).

2. A head or foot adjuster according to claim 1, characterized in that the locking teeth (9,16) are provided on the upper longitudinal edges (8,15) of the legs (87,14) of the U-shaped toothed rail (6), at the same time externally enclosing the control element.

3. A head or foot adjuster according to claims 1 or 2, characterized in that the angles (28,29;36,37) of the lower and upper mounting elements (27,35) are located on two-hole profiles (31), single-hole profiles (40), multi-hole profiles (32,41) or U-profiles (42) for attachment to the frame (2,3,4,5).

4. A head or foot adjuster according to claims 1 to 3, characterized in that the hinge end (45) of the carrier (43) is bent toward the swivel hinge (56) onto the hinge end (25) of the toothed rail (6).

5. A head and foot adjuster according to claims 1 to 4, characterized in that a longitudinal slot (22) having reinforcing edges (23) or an elongated corrugation is provided on the bottom (21) of the U-shaped toothed rail (6).

6. A head or foot adjuster according to claims 1 to 5, characterized in that reinforcing corrugations 54,55) are provided in the pivot braces (46,50) and in the bottom of the U-shaped part (44) of the carrier (43).

## Revendications

1. Mécanism à réglage de la pièce de tête et de pied (1) réversible dans une position supérieure, comportant plusieurs étages d'arrêt pour des parties basculantes de cadre, par example des fonds de matelas (4,5), formé d'un rail à dents (15) en forme d'U l'extrémité articulée duquel peut être montée de manière détachable sur un élément de fixation (27) inférieur à deux angles (28,29) fixé à un cadre de bois ou de tuyau métallique, un support (43,44) d'une seule pièce partiellement en forme d'U ayant deux jambes articulées (46,50) les extrémités élastiques desquelles (48,52) avec des tourillons (49,53) s'élévant vers l'extérieur sont serrable dans un élément de fixation (35) supérieur de deux angles (36,37) ayant des apertures tournante (38), un joint articulé (56) pour relier l'extrémité de joint (25) du rail à dents (15) à l'extrémité de joint (45) du support (43) et à une jambe de support (57) articulée au support (43) l'extrémité d'arrêt de laquelle (58) coopère dans les étages d'arrêt individuaux avec chacun des dents d'arrêt (16), et comportant un tiroir (59) comme l'élément de commande pour retourner de manière non-arrêtante le mécanism à réglage (1) de la piece de tête et de pied dans sa position de sortie,
caractérisé en ce que l'élément de fixation (27) inférieur comporte une platte pièce basculante (30) disposée entre les deux angles (28,29) et les jambes (7,14) des extrémités articulées (10,17) du rail à dents (6) en forme d'U comportent des apertures tournantes (11,18) munies d'une fente (12,19), que les jambes articulées (46,50) du support (43) comportent des arêtes de renfort (47,51) supérieures repliées vers l'intérieur en forme d'L et les angles (36,37) d'élément de renfort (35) supérieur comportent des conduits de glissement (39) aux apertures tournantes (38) pour les tourillons (49,53) s'élévant vers l'extérieur aux extrémités articulées (48,52) du support (43), et que le tiroir (59) est guidé dans le rail à dents (6) en forme d'U dans des moulures longitudinales (13,20) formant en même temps des moulures de renfort pour le rail à dents (6).

2. Mécanism à réglage de la pièce de tête et de pied selon la revendication 1,
caractérisé en ce que les dents d'arrêt (9,16) sont disposés aux bords longitudinaux (8,15) supérieurs des jambes (87,14) du rail à dents (6) en forme d'U, en même temps entourant l'élément de commande à l'extérieur.

3. Mécanism à réglage de la pièce de tête et de pied selon les revendications 1 et 2,
caractérisé en ce que les angles (28,29;36,37) des éléments de fixation inférieurs et supérieurs (27,35) sont disposés aux profiles aux deux orifices (31), aux profiles à un seul orifice (40), aux profiles aux multiple orifices (32,41) ou aux profiles en forme d'U (42) pour la fixation au cadre (2,3,4,5).

4. Mécanism à réglage de la piece de tête et de pied selon les revendications 1 à 3,
caractérisé en ce que l'extrémité de joint (45) du support (43) vers le joint articulé (56) est replié sur l'extrémité de joint (25) du rail à dents (6).

5. Mécanism à réglage de la pièce de tête et de pied selon les revendications 1 à 4,
caractérisé en ce qu'une fente longitudinale (22) ayant des bords de renfort (23) ou une moulure longitudinale est disposée au fond (21) du rail à dents (6) en forme d'U.

6. Mécanism à réglage de la pièce de tête et de pièce selon les revendications 1 à 5,
caractérisé en ce que des moulures de renfort (54,55) sont prévues dans les jambes pivotantes (46,50) et au fond de la partie (44) en forme d'U du support (43).
